# EUROPÄISCHE PATENTSCHRIFT

(11) **EP 0 501 000 B1**
(45) Veröffentlichungstag und Bekanntmachung des Hinweises auf die Patenterteilung: **04.01.1995**
(21) Anmeldenummer: 91111682.0
(22) Anmeldetag: 12.07.1991
(51) Int. Cl.: A47B 9/20, A47B 17/02

(54) **Höhenverstellbarer Tisch mit einer Linear- oder Geradführung**
Height-adjustable table with linear or slide bearing
Table réglable en hauteur avec guidage droit ou linéaire

(30) Priorität: 01.03.1991 DE 4106610
(43) Veröffentlichungstag der Anmeldung: 02.09.1992
(73) Patentinhaber: Waibel, Walter, D-84122 Dingolfing (DE)
(72) Erfinder: Waibel, Walter, D-84122 Dingolfing (DE)
(74) Vertreter: KUHNEN, WACKER & PARTNER

(56) Entgegenhaltungen:
- EP-A- 0 212 679
- WO-A-85/04082

## Beschreibung

Die Erfindung betrifft einen höhenverstellbaren Tisch mit einer Linear- oder Geradführung, insbesondere einen Bürotisch, Labortisch oder Arbeitstisch, nach dem Oberbegriff des Anspruches 1.

Es ist bekannt, bei höhenverstellbaren Tischen ein eine Tischplatte tragendes Gestellteil gegenüber einem ortsfesten, auf dem Boden stehenden Gestellteil verschiebbar zu gestalten, so daß die Höhenlage der Tischplatte den jeweiligen Bedürfnissen angepaßt werden kann. Hierzu ist es aus dem DE-GM 90 11 059 bekannt, zwischen dem ortsfesten Gestellteil oder Gestellunterteil und dem hierzu verschiebbaren, die Tischplatte tragenden beweglichen Gestellteil eine Linear- oder Geradführung vorzusehen. Die Linear- oder Geradführung kann hierbei beispielsweise eine Schwalbenschwanzführung, eine Längsführung nach Art einer Nut-und-Feder-Verbindung, eine Prismenführung oder dergleichen sein.

Insbesondere bei höherwertigen Schreib- oder Arbeitstischen ist es vorteilhaft, zumindest das ortsfeste Gestellteil möglichst schwer und massiv, also beispielsweise aus Stahl oder dergleichen herzustellen, um die Gesamtstabilität eines hiermit ausgestatteten Tisches zu erhöhen und hierbei insbebesondere ein Nachfedern der Tischplatte nach einem seitlichen Stoß auf dieselbe möglichst rasch zu dämpfen. Die Verwendung von Stahl oder einem ähnlichen metallischen Werkstoff macht jedoch in der Regel im Zuge der Fertigung Schweißarbeiten nötig und aufgrund der hiermit einhergehenden thermischen Belastung des Materials können sich im Bereich der Linear- oder Geradführung leichte Deformationen ergeben, so daß Nacharbeiten nötig sind, um eine einwandfreie Führung ohne zuviel Spiel und ohne Klemmen zwischen ortsfestem Gestellteil und beweglichem Gestellteil sicherzustellen. Diese Nacharbeiten können sich in der Praxis als relativ aufwendig gestalten.

Weiterhin sind Schwalbenschwanzführungen, Prismenführungen oder dergleichen, wie sie an sich aus dem Werkzeugmaschinenbau bekannt sind, aufgrund ihrer sehr exakten Oberflächen mit minimalen Toleranzen in ihrer Herstellung relativ aufwendig und verbieten sich aus diesem Grund weitestgehend für den Möbelbau, zumal derartige Führungen aus dem Werkzeugmaschinenbau dem fertigen Möbelstück, also beispielsweise einem Schreibtisch, einen ästhetisch unschönen Technik- oder Maschinencharakter verleihen würden, der einem Repräsentativ-Möbel äußerst abträglich wäre.

Aus dem DE-GM 90 13 387 ist ein Tisch mit einer Linear- oder Geradführung bekannt geworden, welche die oben erwähnten Probleme weitestgehend löst, d. h. mit der Linear- oder Geradführung gemäß des DE-GM 90 13 387 ist es möglich, höhenverstellbare Tische zu gestalten, welche ästhetisch ansprechend und leicht im Design sein können, wobei die Leicht- oder Schwergängigkeit der Führung beliebig einstellbar bzw. justierbar ist und aufwendige Nacharbeiten im Bereich der Führung nicht mehr nötig sind. Hierzu sind keil- oder dreiecksförmige Führungsleisten vorgesehen, welche über eine Mehrzahl von in Vertikalrichtung der Führung verlaufend angeordnete Stellschrauben in ihren Relativlagen bzw. Anpreßdrücken abschnittsweise einstellbar sind, so daß Toleranzabweichungen einerseits und Leicht- oder Schwergängigkeit andererseits beliebig einstellbar sind.

An höherwertige Schreib- oder Arbeitstische werden erhöhte Anforderungen insofern gestellt, als die Tischplatte nach einem seitlichen Stoß, also einem Stoß, der im Bereich einer Stirnseite der Tischplatte auf diese aufgebracht wird, nur kurzzeitig nachschwingen darf. Die durch den seitlichen Stoß ausgelöste Horizontalschwingung der Tischplatte muß also möglichst rasch gedämpft werden. Man hat bislang in der Praxis versucht, diese möglichst rasche Dämpfung der Tischplatte dadurch zu erreichen, daß das Tischuntergestell möglichst schwer und massiv ausgebildet wurde, wobei darüberhinaus noch zusätzliche Aussteifungsmaßnahmen zwischen der Tischunterkonstruktion, dem Untergestell und der Tischplatte vorgenommen wurden. So ist es bekannt, auf der von der Sitzseite der Tischplatte abgewandten Längsseite eine vertikal verlaufende und somit zur Tischplatte senkrecht nach unten weisende Rückenplatte vorzusehen, mit der die gesamte Tischunterkonstruktion in Längsrichtung ausgesteift wird.

Bei höhenverstellbaren Tischen verbieten sich aus konstruktiven Gründen derartige aufwendige Verstrebungen und insbesondere auch eine Rückenplatte, welche sowohl an der Tischplatte als auch dem Tischuntergestell befestigt ist, da eine Höhenverstellung des Tisches dann nicht mehr möglich wäre. Um Längsschwingungen der Tischplatte dennoch möglichst rasch dämpfen zu können, wurden daher bislang die Linear- oder Geradführungen für derartige höhenverstellbare Tische möglichst präzise und spielfrei und damit teilweise auch schwergängig gefertigt, da man sich von einer möglichst exakten und spielfreien Führung des beweglichen Gestellteiles an dem ortsfesten, auf dem Boden stehenden Gestellteil eine Erhöhung der Stabilität versprach. Im Zuge dieser Bemühungen wurde beispielsweise auch der Gegenstand des eingangs bereits erwähnten DE-GM 90 13 387 entwickelt.

Es hat sich jedoch in der Praxis herausgestellt, daß trotz hohem konstruktivem Aufwand zur Erzielung einer möglichst spielfreien Führung im Bereich der Linear- oder Geradführung die Tischplatte von höhenverstellbaren Tischen mit derartigen praktisch spielfreien Führungen immer noch sehr empfindlich auf eine Stoßbelastung reagiert, also infolge starker und lange andauernder Schwingungsausschläge relativ unstabil ist, was sowohl vom repräsentativen Charakter eines derartigen Tisches als auch von ergonomischen und arbeitsmedizinischen Gesichtspunkten her als äußerst störend und nachteilig empfunden wird.

Die gattungsbildende WO-A-8 504 082 zeigt einen Büro- oder Arbeitstisch mit einem Tischuntergestell, welches eine Tischplatte abstützt. Die beiden Standbeine des Tischuntergestelles sind hierbei teleskopartig ausgebildet mit einem äußeren ortsfesten Gestellteil und einem hierin vertikal beweglichen Gestellteil, welches die Tischplatte abstützt. Zur Bewegung des beweglichen Gestellteiles gegenüber dem ortsfesten Gestellteil ist bei der WO-A-8 504 082 in jedem Standbein ein Hydraulikzylinder vorgesehen. Eine Abstützung des beweglichen Gestellteiles gegenüber dem ortsfesten bzw. eine Führung des beweglichen Gestellteiles im ortsfesten erfolgt durch Führungsflächen. Die Führung des beweglichen Gestellteiles in dem ortsfesten Gestellteil erfolgt somit ausschließlich entlang dieser Führungsflächen und es erfolgt keinerlei Führung entlang von Flächen senkrecht zu den oben genannten Führungsflächen. Dies bedeutet, daß eine Abstützung oder Führung in Richtung senkrecht zu den Führungsflächen nicht erfolgt, da zwischen den hierzu heranzuziehenden Flächen teilweise ganz erhebliche Abstände vorliegen. Offensichtlich wurde eine Führung oder Abstützung in einer Richtung senkrecht zur Führung oder Abstützung entlang den oben genannten Führungsflächen bei dem Gegenstand der WO-A-8 504 082 überhaupt nicht in Erwägung gezogen oder als sekundär erachtet oder aber man versprach sich eine ausreichende Abstützung in dieser Richtung durch den Hydraulikzylinder, mit dem die Höhenverstellung erfolgt.

Soll nun aus Kosten- oder Gewichtsgründen auf diesen Hydraulikzylinder pro Gestellbein verzichtet werden und eine Höhenverstellung beispielsweise mittels einer Seilzugvorrichtung, eines Kettentriebes oder einer Stellspindel erfolgen, ist das bewegliche Gestellteil innerhalb des ortsfesten Gestellteiles in Richtungen senkrecht zu den oben genannten Führungsflächen nicht mehr hinreichend abgestützt.

Demgegenüber ist es Aufgabe der vorliegenden Erfindung, einen höhenverstellbaren Tisch, insbesondere einen Büro-, Labor- oder Arbeitstisch, nach dem Oberbegriff des Anspruches 1 derart auszubilden, daß bei einem seitlichen Stoß an die Kante der Tischplatte die hierbei auftretenden Schwingungen der Tischplatte samt ihrem Untergestell minimiert werden, wobei der Tisch in Ruhe, d. h. ohne seitlicher Stoßbelastung sicher und stabil steht, also bei statischen Belastungen keine Kipp- oder Wackelbewegungen ausführt.

Die Lösung dieser Aufgabe erfolgt erfindungsgemäß durch die im Anspruch 1 angegebenen Merkmale.

Beim Gegenstand der vorliegenden Erfindung weisen die Hohlprofile, also ortsfestes und bewegliches Gestellteil, jeweils eine Mehrzahl von Führungsflächen auf, die zur Aufnahme zueinander senkrecht stehender Kräfte in einer Ebene senkrecht zur Führungsrichtung zwischen den beiden Gestellteilen aneinander liegen. Im Gegensatz zur WO-A-8 504 082 liegen ortsfestes und bewegliches Gestellteil nicht nur an Führungsflächen aneinander, sondern das äußere ortsfeste Gestellteil umfaßt das innere bewegliche Gestellteil umfangsseitig im wesentlichen vollständig. Hierdurch ist eine ausreichende Abstützung des beweglichen Gestellteiles derart möglich, daß auch zueinander senkrecht stehende Kräfte aufgenommen werden können. Hierdurch ist die Linear- oder Geradführung in der Lage, insbesondere die beiden Hauptbelastungen aufzufangen, die bei Benutzung des hiermit ausgestatteten Tisches auf diese einwirken, nämlich ein Biegemoment hervorgerufen durch Belastung der Tischplatte an einer der Längsseiten, sowie ein weiteres Moment bei einer Belastung des Tisches in der Ebene der Tischplatte in Querrichtung der Tischplatte.

Weiterhin wird durch den Gegenstand der vorliegenden Erfindung in überraschender Weise erreicht, daß ohne besondere konstruktive Aufwendungen im Bereich der Linear- oder Geradführung auf die Tischplatte aufgebrachte Schwingungen äußerst rasch abklingen, so daß ein unstabil wirkendes langes und ausgeprägtes Nachschwingen der Tischplatte bzw. des beweglichen Tischoberteils vermieden ist. Gleichzeitig zeichnet ein in erfindungsgemäßer Weise ausgestalteter Tisch bei statischen Belastungen, also beispielsweise bei auf die Tischplatte im wesentlichen vertikal einwirkende Gewichtskräfte durch eine an dem Tisch sitzende und sich auf der Tischplatte abstützende Person und/oder Schreibmaschinen, Computer oder dergl. durch hohe Standfestigkeit und Stabilität aus.

Nach dem derzeitigen Kenntnisstand sind die Wirkungsmechanismen, welche die Schwingungen der Tischplatte minimieren, noch nicht vollständig und umfassend geklärt. Es spricht jedoch einiges dafür, daß durch die Ausbildung von ortsfestem und beweglichem Gestellteil jeweils als Hohlprofil eine gewisse Abkopplung des ortsfesten Gestellteiles von dem beweglichen Gestellteil in schwingungstechnischem Sinne erfolgt, da die Hohlprofilwände lokale Verformungen zulassen, welche eine Übertragung von Schwingungsenergie zwischen den Hohlprofilen behindern. Diese schwingungstechnische Abkopplung wird durch das für die behinderungsfreie Bewegung notwendige Spiel zwischen den Hohlprofilen weiter verstärkt.

Die bisherigen Bemühungen, möglichst spielfreie Führungen zwischen ortsfestem und beweglichem Gestellteil zu erzielen führten dazu, daß die Masse des ortsfesten Gestellteiles in das schwingungsfähige System des gesamten Tisches mit einbezogen wurde; hierdurch ergab sich ein gut schwingungsfähiges System mit von der Tischplatte weit abstehenden Tischbeinen, die durch die Stoßbelastung zu ausgeprägten Transversalschwingungen angeregt wurde. Die schwingungstechnische Entkopplung führt zu einer drastischen Verminderung der schwingungstechnisch wirksamen Länge der Tischbeine und so zu einer entsprechenden Verminderung der Schwingfähigkeit. Darüberhinaus ergibt die begrenzte Relativbeweglichkeit und lokale Verformbarkeit der Hohlprofile eine innere Dämpfung der Schwingungen, so daß diese rasch abklingen.

Trotz des geringfügigen Spiels zwischen ortsfester und beweglicher Führungsfläche steht der erfindungsgemäße höhenverstellbare Tisch mit einer Linear- oder Geradführung im statischen Zustand sicher und ohne störende Kippbewegungen im Bereich der Linear- oder Geradführung, da aufgrund der Ausbildung von ortsfestem Gestellteil und beweglichem Gestellteil als Hohlprofile mit zueinander komplementärem Querschnitt eine sichere vertikale Führung ermöglicht ist, welche in der Lage ist, sämtliche auftretenden Belastungs- oder Kippmomente aufzunehmen. Weiterhin ist erfindungsgemäß das bewegliche Gestellteil in dem ortsfesten Gestellteil geführt, so daß das bewegliche Gestellteil von dem ortsfesten Gestellteil umfaßt wird und somit eine zuverlässige Abstützung gegenüber allen Kräften, die in einer Ebene senkrecht zur Führungsrichtung der Linear- oder Geradführung an dieser angreifen oder in diese eingeleitet werden erfährt. Hierdurch ist ein stabiler Stand des höhenverstellbaren Tisches auch in der maximalen Höhenlage der jeweiligen Tischplatte sichergestellt. Insbesondere wird hierdurch weiterhin die Möglichkeit geschaffen, an dem äußeren, ortsfesten Gestellteil, das von der Verstellbewegung in vertikaler Richtung nicht beeinflußt wird, Unterschränke anzuhängen oder vertikale Verkettungen mit benachbarten Einrichtungsgegenständen vorzunehmen, die dann bei einer Höhenverstellung der Tischplatte in ihrer Höhenlage unverändert bleiben.

Vorteilhafte Ausgestaltungen der Erfindung ergeben sich aus den Unteransprüchen.

Haben gemäß Anspruch 2 Abschnitte der ortsfesten Führungsfläche und hierzu komplementärere Abschnitte der beweglichen Führungsfläche im Querschnitt eine Dreiecks- oder Keilform,
wird in vorteilhafter Weise eine zusätzliche Abstützung gegenüber Kräften erreicht, welche quer zur Keilrichtung liegen. Weiterhin ermöglicht die Keilform ein reibendes Gleiten der dortigen Führungsflächen der Hohlprofile aneinander, wenn Kräfte in den Hauptachsen des Tisches auftreten. Hierdurch werden Schwingungen zusätzlich gedämpft.

Weist gemäß Anspruch 3 das ortsfeste Gestellteil Kabelführungstaschen oder -kanäle auf, welche an einer von den Führungsflächen abgewandten Seite des Hohlprofils ausgebildet sind, läßt sich der erfindungsgemäße Tisch problemlos elektrifizieren, d. h. mit Stark- und/oder Schwachstromleitungen, EDV-Zuleitungen, Telefonleitungen oder dergleichen ausrüsten, wobei diese Kabel und Leitungen außerhalb des eigentlichen Führungsbereiches mit den aufeinander abgleitenden Oberflächen liegen und somit nicht beschädigt werden können.

Ist gemäß Anspruch 4 zwischen ortsfestem Gestellteil und beweglichem Gestellteil eine Justiervorrichtung zur Einstellung der Gängigkeit der Linear- oder Geradführung angeordnet, läßt sich die Leicht- oder Schwergängigkeit der Linear- oder Geradführung werksseitig auf einen gewünschten Wert einstellen. Dennoch bleibt infolge der relativ leichten lokalen Verformbarkeit der Hohlprofilwände im Bereich der Justiervorrichtung die schwingungstechnische Entkopplung infolge des geringen konstruktiven Spiels erhalten.

Ist hierbei gemäß Anspruch 5 die Justiervorrichtung durch eine Stellschraube gebildet, mit der die beiden Gestellteile zueinander verspannbar sind, läßt sich die Gängigkeit der Linear- oder Geradführung bzw. deren Einstellbarkeit preiswert aber dennoch präzise realisieren.

Sind gemäß Anspruch 6 wenigstens Teile der Führungsflächen mit einem reibungsmindernden Belag versehen, werden die Bewegungsabläufe insgesamt in der Linear- oder Geradführung optimiert, da Reibungsverschleiß und auch Reibungsgeräusche verringert sind. Auch läßt sich hierdurch die Schwingungsdämpfung weiter verbessern.

Weitere Einzelheiten, Aspekte und Vorteile der vorliegenden Erfindung ergeben sich aus der nachfolgenden Beschreibung unter Bezugnahme auf die Zeichnung.

Es zeigt:
- Fig. 1: eine perspektivische Schnittdarstellung durch ortsfestes und bewegliches Gestellteil gemäß einer bevorzugten Ausführungsform der vorliegenden Erfindung;
- Fig. 2A: einen Querschnitt durch das ortsfeste Gestellteil;
- Fig. 2B: einen Querschnitt durch das bewegliche Gestellteil;
- Fig. 2C: einen Querschnitt durch ortsfestes und bewegliches Gestellteil im Montagezustand; und
- Fig. 3: eine perspektivische Ansicht einer Einsatzmöglichkeit des erfindungsgemäßen Tisches mit einer Linear- oder Geradführung.

In den nachfolgenden Figuren 1 bis 3 ist eine vorzugsweise Ausführungsform einer Linear- oder Geradführung (im folgenden mit "Führung" bezeichnet) dargestellt.

Wie am besten aus den Figuren 1 und 2A bis 2C hervorgeht, weist eine mit dem Bezugszeichen 2 bezeichnete Führung im wesentlichen zwei Teile auf, nämlich ein ortsfestes Gestellteil 4 und ein hierzu bewegliches Gestellteil 6. Gemäß Fig. 3 stützt sich das ortsfeste Gestellteil 4 mit einem entsprechend ausgebildeten Standbein 8 am Boden ab. Das bewegliche Gestellteil 6 trägt eine Tischunterkonstruktion 10, welche wiederum zur Unterstützung einer Tischplatte dient, wie noch näher erläutert werden wird.

Gemäß den Figuren 1 und 2A bis 2C sind das ortsfeste Gestellteil 4 und das bewegliche Gestellteil 6 als Hohlprofile ausgebildet mit den aus den Figuren 2A und 2B hervorgehenden Querschnitten. Die Querschnittsformen der Gestellteile 4 und 6 sind hierbei zueinander komplementär derart, daß gemäß den Figuren 1 und 2C das bewegliche Gestellteil 6 in dem ortsfesten Gestellteil 4 nach Art einer Kulissenführung aufgenommen wird. Die Gestellteile 4 und 6 weisen hierzu Führungsflächen auf, wobei die ortsfesten Führungsflächen an dem ortsfesten Gestellteil 4 durch die in Fig. 2A ersichtlichen Oberflächen- oder Wandabschnitte 12, 14, 16, 18, 20, 22, 24 und 26 gebildet werden. In ähnlicher Art und Weise weist das bewegliche Gestellteil 6 hierzu komplementär ausgebildete Oberflächen- oder Wandabschnitte 12', 14', 16', 18', 20', 22', 24' und 26' auf, welche mit den Abschnitten 12 bis 26 des ortsfesten Gestellteiles 4 aneinanderliegen. Die Anlage zwischen den Oberflächenabschnitten des ortsfesten Gestellteiles 4 und des beweglichen Gestellteiles 6 erfolgt hierbei in der aus Fig. 2C ersichtlichen Art und Weise, wobei durch die Oberflächenabschnitte 12 und 12', 16 und 16', 20 und 20', sowie 24 und 24' eine Abstützung des beweglichen Gestellteiles 6 in dem ortsfesten Gestellteil 4 gegen Kippmoment in der Linie des Pfeiles X in Fig. 2C erfolgt, wohingegen durch die Anlage zwischen den Oberflächenabschnitten 14 und 14', 18 und 18', 22 und 22', sowie 26 und 26' eine Abstützung des beweglichen Gestellteiles 6 in dem ortsfesten Gestellteil 4 gegen Kippmomente in der Linie des Pfeiles Y in Fig. 2C erfolgt.

Eine zusätzliche Verstärkung der Führung des beweglichen Gestellteiles 6 in dem ortsfesten Gestellteil 4 in der Linie des Pfeiles Y in Fig. 2C erfolgt durch die Oberflächen- oder Wandabschnitte 14 und 14' bzw. 22 und 22', welche die in den Figuren 2A und 2B veranschaulichte Dreiecks- oder Keilform haben.

Die Dimensionierung des beweglichen Gestellteiles 6 und des ortsfesten Gestellteiles 4 hinsichtlich Lage und Anordnung der Oberflächenabschnitte 12 bis 26 bzw. 12' bis 26' ist hierbei so gewählt, daß die Führung des beweglichen Gestellteiles 6 im ortsfesten Gestellteil 4 relativ leichtgängig ist, d. h., das Gestellteil 6 hat im Gestellteil 4 ein - wenn auch geringes - Spiel.

Das in Fig. 1 obere Ende des beweglichen Gestellteiles 6 dient zur Aufnahme bzw. Befestigung von Anschlußmitteln, mit denen das bewegliche Gestellteil 6 an der Tischunterkonstruktion 10 angeschlagen werden kann. Gemäß Fig. 3 sind hierzu winkelförmige Trägerschienen 28 und 30 vorgesehen, welche jeweils ein im wesentlichen horizontal verlaufendes schwertartiges Einsteckteil 32 bzw. 34 aufweisen, welche in entsprechend dimensionierte Aufnahmeöffnungen an der Tischunterkonstruktion 10 einführbar sind und dort befestigbar sind. Desweiteren weist eine jede Trägerschiene 28 bzw. 30 einen vertikal verlaufenden Befestigungsabschnitt 36 bzw. 38 auf, mit denen die Trägerschienen 28 und 30 an dem beweglichen Gestellteil 6 befestigbar sind.

Gemäß Fig. 2B weist hierfür das bewegliche Gestellteil 6 im Querschnitt Vorsprünge 40, 42 und 44, sowie einen stufenförmigen Absatz 46 auf, wobei unter Zusammenwirken des Vorsprunges 40 und 42 der Befestigungsabschnitt 38 der Trägerschiene 30 und unter Zusammenwirkung des Vorsprunges 44 mit dem Absatz 46 der Befestigungsabschnitt 36 der Trägerschiene 28 an dem beweglichen Gestellteil 6 festlegbar ist. Eine zusätzliche Fixierung der Befestigungsabschnitte 36 und 38 an dem beweglichen Gestellteil 6 erfolgt dann durch Schweißen, Verschrauben oder dergleichen.

Hinsichtlich weiterer Einzelheiten der Verbindung zwischen der Tischunterkonstruktion 10 und dem beweglichen Gestellteil 6 sei auf die deutsche Patentanmeldung P 41 06 611.1 des gleichen Anmelders mit dem Titel "Tischuntergestell" verwiesen. Auf deren Offenbarungsgehalt wird hier insoweit vollinhaltlich Bezug genommen.

Da sowohl das ortsfeste Gestellteil 4 als auch das bewegliche Gestellteil 6 als Hohlprofile ausgebildet sind, verbleiben gemäß Fig. 2C bei eingesetztem beweglichen Gestellteil 6 in dem ortsfesten Gestellteil zwei Hohlräume 48 und 50 und in dem beweglichen Gestellteil 6 ein weiterer Hohlraum 52. Diese Hohlräume 48, 50 und 52 sind insbesondere zur Anordnung entsprechender Antriebsmittel vorgesehen, mit denen das bewegliche Gestellteil 6 relativ zu dem ortsfesten Gestellteil 4 beweglich und somit die Tischunterkonstruktion 10 höhenverfahrbar ist. Als Antrieb zur Bewegung des beweglichen Gestellteiles 6 gegenüber dem ortsfesten Gestellteil 4 kommen unter anderem Spindelantriebe oder Seilzugantriebe in Frage. Besonders vorteilhaft ist die Verwendung einer Hubmechanik gemäß des DE-GM 90 11 059 des gleichen Anmelders, auf welches hier insoweit vollinhaltlich Bezug genommen wird.

Wie weiterhin am besten aus den Figuren 2A und 2C hervorgeht, ist das ortsfeste Gestellteil 4 im Bereich der Oberflächen- oder Wandabschnitte 20, 22 und 24 so profiliert, daß sich in Zusammenwirkung mit einer im dortigen Bereich anzubringenden Verkleidung 54 (Fig. 2C) Kabelführungstaschen oder -kanäle 56 und 58 ergeben. Die Kabelführungskanäle 56 und 58 sind hierbei durch den vorspringenden Wandabschnitt 22 voneinander getrennt, der darüber hinaus auch noch die Verkleidung 54 unterstützt, so daß beispielsweise der Kabelführungskanal 56 zur Aufnahme von Schwachstromleitungen, also Telefon- und/oder Computerkabeln dient und der Kabelführungskanal 58 zur Aufnahme elektrischer Versorgungsleitungen dient. Signalleitungen werden somit von Netzleitungen nicht beeinflußt. Da weiterhin die Kabelführungskanäle 56 und 58 von den Hohlräumen 48, 50 und 52 getrennt sind, in welchen sich die Stellantriebe für die Bewegung des beweglichen Gestellteiles 6 gegenüber dem ortsfesten Gestellteil 4 befinden/befinden können und da weiterhin im Bereich der Kabelführungskanäle 56 und 58 keine Relativbewegungen zwischen dem beweglichen Gestellteil 6 und dem ortsfesten Gestellteil 4 stattfinden, sind die in den Kanälen 56 und 58 verlegten oder verlaufenden Leitungen und Kabel vor Beschädigungen geschützt.

Die miteinander in Gleitberührung liegenden Wandabschnitte 12 bis 26 bzw. 12' bis 26' können mit einem Überzug aus einem Material versehen sein, mit welchem die Gleitreibung zwischen dem beweglichen Gestellteil 6 und dem ortsfesten Gestellteil 4 herabsenkbar ist, beispielsweise mit PTFE-Kunststoff. Die Lebensdauer der gesamten Führung 2 kann hierdurch verlängert werden, da Abrieb, Gleitgeräusche und dergleichen verringert sind.

Die Dimensionierung von ortsfestem Gestellteil 4 und beweglichem Gestellteil 6 ist derart, daß das bewegliche Gestellteil 6 in dem ortsfesten Gestellteil 4 zwar durch die Konturierung der beiden Gestellteile nach Art einer Kulissenführung formschlüssig gehalten ist; diese formschlüssige Führung des beweglichen Gestellteiles 6 hat jedoch ein - wenn auch geringfügiges - Spiel. Gegebenenfalls kann eine Verstellvorrichtung oder Justiervorrichtung 60 vorgesehen sein, welche beispielsweise durch eine das Material des ortsfesten Gestellteiles 4 durchsetzende Madenschraube oder dergleichen gebildet ist, welche mit ihrem Endbereich auf das bewegliche Gestellteil 6 einstellbaren Druck ausübt, so daß das Spiel des beweglichen Gestellteiles 6 im ortsfesten Gestellteil 4 durch Verdrehen der Verstellvorrichtung 60 bzw. der dortigen Madenschraube einstellbar ist.

Dadurch, daß das bewegliche Gestellteil 6 mit geringem Spiel in dem ortsfesten Gestellteil 4 geführt ist, sind das ortsfeste Gestellteil 4 und das hieran angeordnete Standbein 8 auf jeder Seite des Tisches schwingungsmäßig von dem verbleibenden Aufbau des Tisches, also der Tischplatte, der Tischunterkonstruktion 10 und den beiden beweglichen Gestellteilen 6 entkoppelt. Genauer gesagt, im Gegensatz zu einer möglichst spielfreien und strammen Führung zwischen beweglichem Gestellteil 6 und ortsfestem Gestellteil 4, bei der das ortsfeste Gestellteil 4 und das Standbein 8 in das Schwingungssystem des gesamten Tisches miteinbezogen sind erfolgt bei der Führung gemäß der vorliegenden Erfindung eine Entkoppelung und damit wirkungsvolle Dämpfung von Schwingbewegungen der auf der Tischunterkonstruktion 10 aufliegenden Tischplatte. Erfolgt bei einem mit der Linear- oder Geradführung ausgerüsteten erfindungsgemäßen Tisch ein Stoß in horizontaler Richtung an eine Stirnseite der Tischplatte, führt die Tischplatte eine Schwingbewegung mit extrem starker Dämpfung durch, d. h., die Tischplatte steht nach sehr kurzer Zeit wieder völlig ruhig, wohingegen bei einem Tisch mit möglichst straffer und spielfreier Führung zwischen beweglichem Gestellteil 6 und ortsfestem Gestellteil 4 die Tischplatte über einen erheblich längeren Zeitraum hinweg horizontal nachschwingt. Dies haben im Rahmen der vorliegenden Erfindung durchgeführte vergleichende Versuche bestätigt.

Insoweit zusammenfassend weist somit die Linear- oder Geradführung des erfindungsgemäßen Tisches die folgenden wesentlichen Merkmale und Vorteile auf:
Aufgrund der Führung des beweglichen Gestellteiles 6 im ortsfesten Gestellteil 4 mit geringem Spiel werden Schwingungen einer Tischplatte rasch gedämpft. Dennoch steht ein erfindungsgemäßer Tisch im Ruhezustand äußerst stabil, da aufgrund der großflächigen Führung im Bereich der Oberflächenabschnitte 12 bis 26 und 12' bis 26' fast über die gesamte vertikale Höhenerstreckung des ortsfesten Gestellteiles 4 das bewegliche Gestellteil 6 ausreichend stabil geführt ist, selbst dann, wenn das bewegliche Gestellteil 6 in der maximal ausgefahrenen Höhenlage ist.

Das obere Ende des ortsfesten Gestellteiles 4 verändert seine Höhenlage bei einer Höhenverstellung der Tischunterkonstruktion 10 nicht; es ist daher möglich, eine Mehrzahl von ortsfesten Gestellteilen 4 untereinander zu verketten, wobei dann die einzelnen Tischunterkonstruktionen 10 bzw. die hierauf ruhenden Tischplatten unabhängig voneinander höhenverfahren werden können und die Verkettungselemente selbst hierbei auf gleicher Höhe bleiben. Der geschlossene Gesamteindruck einer Reihe von untereinander verketteten Tischen bleibt somit erhalten.

Durch die Ausführung des ortsfesten Gestellteiles 4 sowie des beweglichen Gestellteiles 6 als entsprechend konturierte Hohlprofile lassen sich die Gestellteile 4 und 6 preiswert beispielsweise im Strangpreßverfahren in jeder gewünschten Länge herstellen.

Durch die Trennung der Hohlräume 48, 50 und 52 untereinander, sowie von den ebenfalls voneinander abgetrennten Kabelkanälen 56 und 58 bleibt die funktionale Sicherheit der Linear- oder Geradführung sicher aufrechterhalten.

Die Kabelführungskanäle 56 und 58 sind bei abgenommener Verkleidung 54 großflächig und ungehindert zugänglich, so daß entsprechende Kabel, Kabelüberschußlängen oder dergleichen sauber und systematisch verstaut werden können.

Die Erläuterung der vorliegenden Erfindung erfolgte anhand des Ausführungsbeispiels und der Zeichnung; im Rahmen der vorliegenden Erfindung ist jedoch eine Mehrzahl von Abwandlungen und Modifikationen möglich, auf die hier noch teilweise eingegangen werden soll:
Die Profilierung von ortsfestem und beweglichem Gestellteil ist selbstverständlich nicht auf das dargestellte Ausführungsbeispiel beschränkt. Hiervon abweichende Querschnittsformen sind gleichermaßen möglich.

Eine motorische Höhenverstellung ist ebenfalls nicht zwingend notwendig; es kann für manche Ansprüche genügen, eine Verstellung von Hand vorzusehen, wobei dann noch eine Arretierungsmoglichkeit über Klemmschrauben oder dergleichen vorgesehen sein könnte, da keine Motorverstellung mehr zur Verfügung steht, die auf jeden Fall eine Selbsthemmung aufweist.

Im dargestellten Ausführungsbeispiel weisen die ortsfesten Gestellteile beidseitig in etwa halbkreisförmige Ausnehmungen im Querschnitt auf; unter Verwendung entsprechender hier einzusteckender Adapter, Winkelschienen oder Klammern lassen sich Bildschirmarme, Telefonhalter oder dergleichen anordnen, bzw. es kann eine horizontale Linear- oder Winkelverkettung mit weiteren Tischen oder Tischplatten erfolgen. Durch das Anschlagen an dem ortsfesten Gestellteil bleiben hierbei derartige Zusatzeinrichtungen oder verkettete Nachbarelemente von der Höhenverstellung unbeeinflußt.

## Patentansprüche

1. Höhenverstellbarer Tisch, insbesondere Büro-, Labor- oder Arbeitstisch, mit einer Linear- oder Geradführung (2) zur Führung einer vertikalen Relativbewegung zwischen einem ortsfesten Gestellteil (4) mit mindestens einer ortsfesten Führungsfläche und einem darin geführten tischuntergestellseitigen beweglichen Gestellteil (6) mit mindestens einer an die ortsfeste Führungsfläche anlegbaren beweglichen Führungsfläche, wobei ortsfestes Gestellteil (4) und bewegliches Gestellteil (6) Hohlprofile sind, welche jeweils innere bzw. äußere Oberflächenabschnitte aufweisen, welche die ortsfeste Führungsfläche bzw. die bewegliche Führungsfläche definieren,
dadurch gekennzeichnet,
daß die Hohlprofile eine Mehrzahl von Führungsflächen (12 bis 26, 12' bis 26') aufweisen, die mit geringem Spiel zur Aufnahme zueinander senkrecht stehender Kräfte in einer Ebene senkrecht zur Führungsrichtung der Linear- oder Geradführung (2) aneinanderliegen.

2. Tisch nach Anspruch 1, dadurch gekennzeichnet, daß Flächenabschnitte (14, 22) der ortsfesten Führungsfläche und hierzu komplementäre Flächenabschnitte (14', 22') der beweglichen Führungsfläche in Querschnitt keilförmig ausgebildet sind.

3. Tisch nach Anspruch 1 oder 2, dadurch gekennzeichnet, daß das ortsfeste Gestellteil (4) Kabelführungstaschen (56, 58) aufweist, welche an einer von den Führungsflächen abgewandten Seite des Hohlprofils des ortsfesten Gestellteils (4) ausgebildet sind.

4. Tisch nach einem der Ansprüche 1 bis 3, dadurch gekennzeichnet, daß zwischen dem ortsfesten Gestellteil (4) und dem beweglichen Gestellteil (6) eine Justiervorrichtung (60) zur Einstellung der Gängigkeit der Linear- oder Geradführung (2) angeordnet ist.

5. Tisch nach Anspruch 4, dadurch gekennzeichnet, daß die Justiervorrichtung (60) durch eine Stellschraube gebildet ist, mit der die beiden Gestellteile (4, 6) zueinander verspannbar sind.

6. Tisch nach einem der Ansprüche 1 bis 5, dadurch gekennzeichnet, daß wenigstens Teile der Führungsflächen mit einem reibungsmindernden Belag versehen sind.

## Claims

1. Height-adjustable table, in particular an office, laboratory or work desk, bench or table, with a linear or straight guide (2) for guiding a vertical relative motion between a stationary frame part (4) with at least one fixed guide surface, and a moving frame part (6) on the table subframe side located and guided therein having at least one guide surface mating with the fixed guide surface, said stationary frame part (4) and moving frame part (6) being hollow sections which exhibit internal and external surface sections respectively defining the stationary guide surface and the moving guide surface,
characterised in that
the hollow sections exhibit a plurality of guide surfaces (12 to 26, 12' to 26') which mate together with a small clearance for the absorption of forces which are perpendicular to one another in a plane perpendicular to the direction of guidance of the linear or straight guide (2).

2. Table according to Claim 1, characterised in that the surface sections (14, 22) of the fixed guide surface, and the associated complementary surface sections (14', 22') of the moving guide surface are wedge-shaped in cross section.

3. Table according to Claim 1 or 2, characterised in that the fixed frame part (4) exhibits cable guidance pockets (56, 58) which are formed at a side facing away from the guide surfaces of the hollow section of the fixed frame part (4).

4. Table according to one of Claims 1 to 3, characterised in that, between the fixed frame part (4) and the moving frame part (6) is arranged an adjustment device (60) for adjusting the ease of movement of the linear or straight guide (2).

5. Table according to Claim 4, characterised in that the adjustment device (60) takes the form of an adjustment screw with which the two frame parts (4,6) can be clamped together.

6. Table according to one of Claims to 1 to 5, characterised in that at least parts of the guide surfaces are provided with a friction-reducing coating.

## Revendications

1. Table réglable en hauteur, notamment table de bureau, de laboratoire ou de travail, comportant un guidage linéaire ou droit (2) pour le guidage d'un mouvement relatif vertical entre une pièce de bâti fixe (4) présentant au moins une surface de guidage fixe et une pièce de bâti mobile (6) guidée dans cette dernière du côté du piètement de la table, comportant au moins une surface de guidage mobile pouvant s'appuyer contre la surface de guidage fixe, la pièce de bâti fixe (4) et la pièce de bâti mobile (6) étant des profilés creux qui présentent chacun des sections de surface intérieures et extérieures qui définissent la surface de guidage fixe et la surface de guidage mobile
caractérisée en ce que
les profilés creux présentent une pluralité de surfaces de guidage (12 à 26, 12' à 26') qui sont juxtaposées avec un faible jeu pour absorber des forces réciproquement perpendiculaires dans un plan perpendiculaire par rapport à la direction de guidage du guidage linéaire ou droit (2).

2. Table selon la revendication 1, caractérisée en ce que des sections de surface (14, 22) de la surface de guidage fixe et des sections de surface complémentaires (14', 22') de la surface de guidage mobile sont formées à la manière d'un coin en section transversale.

3. Table selon les revendications 1 ou 2, caractérisée en ce que la pièce de bâti fixe (4) présente des poches de guidage de câbles (56, 58) qui sont formées sur un côté détourné des surfaces de guidage du profilé creux de la pièce de bâti fixe (4).

4. Table selon l'une quelconque des revendications 1 à 3, caractérisée en ce qu'entre la pièce de bâti fixe (4) et la pièce de bâti mobile (6) un dispositif d'ajustage (60) est prévu pour le réglage de la facilité de mouvement du guidage linéaire ou droit (2).

5. Table selon la revendication 4, caractérisée en ce que le dispositif d'ajustage (60) est formé par une vis de réglage moyennant laquelle les deux pièces de bâti (4, 6) peuvent être réciproquement mises sous contrainte.

6. Table selon l'une quelconque des revendications 1 à 5, caractérisée en ce qu'au moins des parties des surfaces de guidage sont pourvues d'un revêtement réduisant la friction.
